# FASCICULE DE BREVET EUROPEEN

(11) **EP 0 108 013 B1**
(45) Date de publication et mention de la délivrance du brevet: **29.07.1987**
(21) Numéro de dépôt: 83402048.9
(22) Date de dépôt: 21.10.1983
(51) Int. Cl.: F42C 1/04, F24C 15/16, E01F 7/04

(54) **Dispositif et projectile déclencheurs d'avalanches**
Gerät und Geschoss zum Auslösen von Lawinen
Device and projectile for precipitating avalanches

(30) Priorité: 26.10.1982 FR 8217902
(43) Date de publication de la demande: 09.05.1984
(73) Titulaire: COMMISSARIAT A L'ENERGIE ATOMIQUE, 75015 Paris Cédex 15 (FR)
(72) Inventeur: Foucou, Julien, F-38170 Seyssinet (FR); Perroud, Paul, F-38240 Meyla (FR)
(74) Mandataire: Mongrédien, André

## Description

La présente invention a pour objet un projectile déclencheur d'avalanches, et plus spécialement un projectile qui puisse être largué depuis un hélicoptère.

Dans les régions montagneuses, lorsqu'une masse de neige menace de provoquer une avalanche, il est préférable, pour des raisons évidentes de sécurité, de déclencher artificiellement cette avalanche lorsque personne ne se trouve à proximité. Il existe à l'heure actuelle plusieurs méthodes pour déclencher artificiellement une avalanche. On peut utiliser des charges d'explosifs posées à la main, dans la masse neigeuse ou à proximité, ou utiliser des grenades à main. On peut également installer des charges enterrées ou des câbles spéciaux pour le transport d'explosifs. Enfin, une dernière méthode utilise un lanceur pneumatique. Le principal inconvénient de toutes ces méthodes est que les « artificiers de la neige doivent s'approcher très près de la masse neigeuse pour installer les charges explosives et ces procédés ne sont donc pas utilisables dans des endroits inaccessibles aux hommes, sauf, dans certains cas, le lanceur pneumatique dont la portée est cependantt limitée par le relief.

La présente invention a justement pour but de remédier à cet inconvénient grâce à un projectile déclencheur d'avalanches qui puisse être largué depuis un hélicoptère, et donc provoquer une avalanche dans n'importe quel endroit, même inacessible aux hommes.

Pour atteindre ce but il est prévu un dispositif comportant les éléments de la revendication 1.

Les éléments techniques du préambule de cette revendication se retrouvent par exemple dans le dispositif décrit dans le document EP-A1-0 030 052. Dans ce dispositif, la tête 1 peut être considérée comme un corps de projectile, la partie 4 comme une pièce de liaison et l'ensemble 3, 5 comme un empennage mobile. Il y a encore un percuteur 7 sur la tête 1, un détonateur sur la collerette 6 et l'énergie de la détonation est transmise à une chaîne pyrotechnique.

Cependant, le projectile décrit dans ce document est destiné à être monté sur un fusil et il n'y a pas de tube lanceur comparable à celui de la présente invention. De plus, il n'y a pas de goupille pour empêcher le mouvement relatif des pièces 4 et 5. La sécurité est assurée par des doigts coopérant avec des rainures pour orienter ces pièces l'une par rapport à l'autre, la chaîne pyrotechnique n'étant alignée que lorsque la collerette 6 vient frapper le percuteur 7.

Le document CH-A-369 158 décrit un dispositif déclencheur d'avalanches qui se présente sous la forme d'une grenade à fusil. Ce projectile se compose d'un tube propulseur 37 surmonté d'un corps 30 contenant la charge explosive 40, 40' et d'une ogive 31 contenant le système de mise à feu et diverses sécurités. Ces dernières sont constituées par un couvercle de fermeture 34, une douille 52 qui, lors du tir, vient s'engager sous une autre douille 53 et d'une goupille 56. Les figures 17 à 24 illustrent un autre système de sécurité.

La mise à feu est provoquée par écrasement de l'ogive 31 lorsque le projectile rencontre un obstacle et il n'y a pas un empennage mobile par rapport à un corps de projectile. De plus, ce projectile est destiné à être monté sur un fusil et tiré depuis le sol et non pas à être lancé depuis un hélicoptère. Il n'y a pas de tube lanceur et pas de goupille jouant le même rôle que la goupille 34 de la présente invention.

Le dispositif selon l'invention est équipé d'un certain nombre de sécurités destinées à empêcher une explosion accidentelle. Il comporte selon la revendication 1 une goupille éjectable disposée de manière à empêcher tout mouvement de l'empennage en direction du corps de projectile, cette goupille pouvant être éjectée sous l'action d'un ressort. De plus, on peut prévoir une goupille de transport reliée à ladite goupille éjectable afin d'empêcher l'éjection de cette dernière.

D'autre part, le dispositif peut comporter un interrupteur dont au moins une partie se trouve dans la pièce de liaison entre le détonateur et le corps du projectile ; dans ce cas, l'empennage comprend une fenêtre pouvant venir en regard de ladite partie de l'interrupteur afin de permettre l'éjection de ce dernier lors de l'impact. Enfin, il est utile de prévoir une vis de positionnement vissée dans la pièce de liaison et l'empennage comporte une fente permettant son guidage par cette vis au cours de son mouvement le long de la pièce de liaison au moment de l'impact. Suivant une autre caractéristique de ce projectile, il est équipé d'un cordeau détonant dont une extrémité est placée dans la pièce de liaison au voisinage du détonateur et dont au moins une partie se trouve dans la charge explosive.

L'invention apparaîtra mieux à la lecture de la description qui va suivre, donnée à titre purement illustratif et nullement limitatif, en référence aux dessins annexés, dans lesquels :
la figure 1 est une vue schématique en coupe verticale de l'ensemble du projectile objet de l'invention,
la figure 2 est une vue schématique agrandie en coupe montrant la partie supérieure du projectile de la figure 1, et
les figures 3a à 3c sont des vues schématiques illustrant les diverses étapes de la mise en place du projectile dans son tube lanceur.

Sur la figure 1, on voit le projectile objet de l'invention, portant la référence générale 1, placé à l'intérieur d'un tube lanceur cylindrique 2. L'ensemble est disposé verticalement à l'intérieur d'un hélicoptère et le tube lanceur 2 est fermé à sa partie inférieure par une trappe 6 qui peut être ouverte grâce à un mécanisme 8 embarqué à bord de l'hélicoptère. Le projectile 1 se compose essentiellement d'un corps de projectile 10 à l'intérieur duquel se trouve une charge explosive 12, par exemple un liquide autostérilisable comme le « Nitroroc 8⁸48 •. Une pièce de liaison 14, disposée à la partie supérieure du corps de projectile 10, est rendue solidaire de celui-ci, par exemple par vissage, tandis qu'un empennage 16 est mobile en translation le long de la pièce 14.

Ce dernier apparaît mieux sur la vue agrandie de la figure 2 où l'on voit, à l'intérieur du tube lanceur 2, le corps de projectile 10 contenant la charge explosive 12 tandis que la pièce de liaison 14 est vissée dans la partie supérieure du corps de projectile 10. Un joint d'étanchéité 56, disposé à la partie inférieure de la pièce 14, protège la charge 12 contre l'humidité. La pièce de liaison 14 a la forme d'un cylindre creux contenant à sa partie supérieure un détonateur 18, tandis qu'un cordeau détonant 20, également placé à l'intérieur de la pièce de liaison 14, a une extrémité 21 placée au voisinage du détonateur 18 et son autre extrémité (non représentée) à l'intérieur de la charge explosive 12. L'empennage 16 se compose essentiellement d'un corps cylindrique 24 creux dont le diamètre intérieur est légèrement supérieur au diamètre extérieur de la pièce de liaison 14 afin de pouvoir glisser sur celle-ci. Un percuteur 28 est fixé à une plaque 30 qui ferme le corps d'empennage 24 à sa partie supérieure. Lors de l'impact au sol, par inertie, l'empennage 16 glisse le long de la pièce de liaison 14 et les ailettes 26 viennent en une position 26a représentée schématiquement en traits mixtes sur la figure. Le rôle des ailettes 26 est uniquement d'assurer la stabilisation en vol du projectile. Le percuteur 28 frappe l'amorce 32 du détonateur 18 et l'énergie de l'explosion est transmise à la charge 12 par l'intermédiaire du cordeau détonant 20. Il est bien évident qu'une partie plus ou moins importante de ce dernier doit se trouver à l'intérieur de la charge 12 et en contact avec celle-ci pour assurer la bonne transmission de l'explosion.

Cependant, afin d'éviter une explosion accidentelle, le projectile est équipé d'un certain nombre de sécurités qui sont toutes visibles sur la figure 2.

On voit tout d'abord sur la figure 2 un ressort 29 entourant le percuteur 28 et dont une extrémité est fixée à la plaque 30. Son rôle est de freiner un éventuel mouvement de l'empennage par rapport à la pièce de liaison, mouvement qui pourrait se produire après largage de la goupille 34, pour éviter que le percuteur 28 ne frappe l'amorce 32. Ce mouvement est cependant peu probable du fait de la résistance de l'air qui tend à maintenir la plaque 30 vers le haut. Une autre sécurité est constituée par une goupille éjectable 34 qui traverse le corps d'empennage 24 de part en part et se trouve, dans la position de transport illustrée à la figure 2, au-dessus de la pièce de liaison 14, empêchant ainsi tout mouvement de l'empennage le long de cette dernière. Un ressort 36 prenant appui d'une part sur la tête 38 de la goupille 34 et, d'autre part, sur la face externe du corps d'empennage 24, permet l'éjection de la goupille. Cependant, on voit sur la figure que, tant que le projectile se trouve à l'intérieur du tube lanceur 2, la goupille ne peut être éjectée puisque sa tête vient buter contre la paroi interne du tube. L'éjection n'a lieu qu'une fois que le projectile se trouve à l'extérieur du tube, donc immédiatement après largage. Toutefois, pour éviter l'éjection de la goupille 34 lorsqu'on manipule le projectile ou l'ensemble constitué par l'empennage et la pièce de liaison en dehors du tube lanceur, on a prévu une goupille de transport 40 reliée à la goupille 34. Cette goupille 40 est introduite dans la goupille 34 en un point situé à l'extérieur du corps d'empennage 24 et diamétralement opposé au point d'appui du ressort 36. La goupille 40 est enlevée à la main juste avant le largage du projectile.

Une autre sécurité a été prévue pour éviter la transmission d'une explosion accidentelle du détonateur 18 au cordeau détonant 20. Pour cela, on a prévu un interrupteur constitué essentiellement d'un bloc d'interruption 44 disposé à l'intérieur de la pièce de liaison 14 entre le détonateur 18 et le cordeau détonant 20. Ce bloc 44 constitue un barrage qui empêche l'onde de choc de se propager jusqu'au cordeau détonant. Le bloc 44 est solidaire d'une tige d'éjection 46 sur laquelle est fixée une extrémité d'un ressort 48 dont l'autre extrémité est fixée à un patin d'appui 50 : le rôle du ressort 48 est de provoquer l'éjection du bloc 44 au moment de l'impact. On voit sur le détail suivant la flèche F que le corps d'empennage 24 présente à cet endroit une fenêtre 52 dont la partie inférieure 53 a des dimensions telles que seule la tige d'éjection 46 puisse traverser la paroi du corps d'empennage, empêchant ainsi l'éjection du bloc 44 lorsque l'engin se trouve en position de transport. Au moment de l'impact, lorsque l'empennage commence à glisser le long de la pièce 14, la partie supérieure de grandes dimensions de la fenêtre 52 vient en regard du bloc 44. Celui-ci se trouve alors, par rapport à la fenêtre, dans la position 44a et il est éjecté sous l'action du ressort 48. Enfin, on voit encore sur la figure une vis de positionnement 54 qui joue plusieurs rôles. Tout d'abord, elle assure la liaison entre le corps d'empennage 24 et la pièce de liaison 14. D'autre part, elle sert au blocage du cordeau détonant 20 à l'intérieur de cette dernière, et enfin, grâce à une fente longitudinale 55 ménagée dans le corps d'empennage 24, elle permet le guidage de celui-ci lors de son mouvement le long de la pièce de liaison.

La mise en place du projectile dans son tube lanceur est illustrée aux figures 3a à 3c.

Sur la figure 3a, on voit que la première opération consiste à placer le corps 10 du projectile seul à l'intérieur du tube 2. Une pige de positionnement 7 se trouve, au cours de cette opération, dans la position de verrouillage représentée sur la figure 3a empêchant ainsi le corps de projectile 10 de descendre jusqu'à la trappe 6. L'emplacement de la pige de positionnement 7 est tel que la partie supérieure du corps 10 se trouve au voisinage de la partie supérieure du tube lanceur 2. La trappe 6 située à la partie inférieure du tube est fermée et ne sera ouverte qu'au moment du largage. C'est lorsque le corps de projectile se trouve dans la position illustrée à la figure 3a qu'on le remplit avec la charge explosive. Pendant ce temps, on prépare séparément l'ensemble constitué par l'empennage et la pièce de liaison. Au cours de cette opération, on place le cordeau détonant 20 dans le logement prévu dans la pièce 14. Cette dernière est vissée dans la partie supérieure du corps de projectile 10 comme illustré sur la figure 3b, puis on retire la pige de positionnement 7 et on laisse glisser lentement le projectile le long du tube 2 : on arrive ainsi à la position de la figure 3c, dans laquelle le nez 5 du projectile se trouve en contact avec la trappe 6.

Le fonctionnement de l'appareil va maintenant être décrit en référence à la figure 2. Lorsque l'hélicoptère se trouve au-dessus de l'endroit où le projectile doit être largué, on retire d'abord la goupille de transport 40. A ce moment, le ressort 36 pousse la goupille 34 vers la droite de la figure, mais la tête 38 de la goupille vient buter contre la paroi interne du tube lanceur 2. On ouvre ensuite la trappe 6 située à la partie inférieure du tube et le projectile tombe en chute libre. Dès que l'empennage est sorti du tube lanceur, le ressort 36 provoque l'éjection de la goupille 34 et le corps d'empennage 24 est alors libre de glisser le long de la pièce de liaison 14. Lorsque le projectile touche le sol, par inertie, le corps d'empennage 24 se déplace brusquement le long de la pièce de liaison 14 en direction du corps de projectile 10. Au cours de ce mouvement, la partie supérieure de la fenêtre 52 passe devant le bloc d'interruption 44 et le ressort 48 permet l'éjection de celui-ci. D'autre part, le mouvement de translation de l'empennage 16 le long de la pièce 14 est guidé par la fente 55 qui se déplace devant la vis 54. L'inertie de l'empennage 16 est suffisante pour vaincre l'action du ressort 29, et le percuteur 28 vient frapper l'amorce 32 du détonateur 18. Comme l'interrupteur 44 a été préalablement éjecté, l'énergie de l'explosion est transmise à la charge 12 par l'intermédiaire du cordeau détonant 20.

Le projectile objet de l'invention présente des avantages particulièrement intéressants puisqu'il peut être largué n'importe où depuis un hélicoptère, et en particulier en des endroits inaccessibles aux hommes. De plus, il est simple et facile à mettre en oeuvre et d'un fonctionnement sûr puisqu'il est équipé d'un grand nombre de sécurités. Enfin, on peut embarquer plusieurs projectiles et plusieurs tubes lanceurs de ce genre à bord d'un seul hélicoptère afin de provoquer plusieurs avalanches en des endroits éloignés les uns des autres au cours d'un même vol.

## Revendications

1. Dispositif déclencheur d'avalanches comportant un projectile (1) comprenant : un corps de projectile (10), une pièce de liaison (14) solidaire du corps de projectile (10), une charge explosive (12), un détonateur (18), un percuteur (28), un empennage (16) mobile le long de la pièce de liaison (14), le détonateur (18) et le percuteur (28) étant disposés de sorte que le percuteur (28) vienne frapper le détonateur (18) au cours de ce mouvement, et des moyens pour transmettre l'énergie de la détonation du détonateur (18) à la charge explosive (12), caractérisé en ce que ce dispositif comporte en outre un tube lanceur (2) dans lequel le projectile peut être placé, le projectile comportant en outre : une goupille éjectable (34) ayant une position de verrouillage dans laquelle elle empêche tout mouvement de l'empennage par rapport à la pièce de liaison tendant à rapprocher le percuteur (28) du détonateur (18), et un ressort (36) tendant à éloigner la goupille éjectable (34) de sa position de verrouillage, la goupille (34) ayant une extrémité pouvant venir en butée contre la paroi interne du tube (2) sous l'action du ressort (36) lorsque le projectile est à l'intérieur du tube (2) et ayant une longueur telle qu'elle soit encore en position de verrouillage lorsque son extrémité est en butée contre la paroi interne du tube (2).

2. Dispositif selon la revendication 1, caractérisé en ce que le projectile (1) comporte une goupille de transport (40) reliée à la goupille éjectable (34) afin d'empêcher l'éjection de cette dernière sous l'action du ressort (36).

3. Dispositif selon l'une quelconque des revendications 1 et 2, caractérisé en ce que le projectile (1) comprend un interrupteur dont au moins une partie (44) se trouve dans la pièce de liaison (14) entre le détonateur (18) et le corps (10) du projectile et en ce que l'empennage (16) comprend une fenêtre (52) pouvant venir en regard de la partie (44) de l'interrupteur afin de permettre l'éjection de ce dernier lors de l'impact.

4. Dispositif selon l'une quelconque des revendications 1 à 3, caractérisé en ce que le projectile (1) comprend une vis de positonnement (54) vissée dans la pièce de liaison (14) et en ce que l'empennage (16) comporte une fente (55) permettant son guidage par la vis (54) au cours de son mouvement le long de la pièce (14) au moment de l'impact.

5. Dispositif selon l'une quelconque des revendications 1 à 4, caractérisé en ce que les moyens pour transmettre l'énergie de la détonation du détonateur (28) à la charge explosive (12) comprennent un cordeau détonant (20) dont une extrémité (21) est placée au voisinage du détonateur (18) et dont au moins une partie se trouve dans la charge explosive (12).

6. Projectile utilisable dans le dispositif selon l'une quelconque des revendications 1 à 5.

## Claims

1. Device for triggering avalanches, having a projectile (1) comprising a projectile body (10), a connection piece (14) integral with the projectile body (10), an explosive charge (12), a detonator (18), a striker (28), a tail fin (16) movable along the connection piece (14), the detonator (18) and the striker (28) being arranged so that the striker (28) strikes the detonator (18) during this movement, and means of transmitting the detonation energy of the detonator (18) to the explosive charge (12), characterized in that this device also possesses a launcher tube (2), in which the projectile can be placed, the projectile also having an ejectable pin (34) having a locking position, in which it prevents any movement of the tail fin relative to the connection piece tending to bring the striker (28) closer to the detonator (18), and a spring (36) tending to move the ejectable pin (34) away from its locking position, the pin (34) having one end which can come up against the inner wall of the tube (2) under the action of the spring (36) when the projectile is inside the tube (2), and having such a length that it is still in the locking position when its end is up against the inner wall of the tube (2).

2. Device according to Claim 1, characterized in that the projectile (1) has a transport pin (40) connected to the ejectable pin (34), in order to prevent the latter from being ejected under the action of the spring (36).

3. Device according to either one of Claims 1 and 2, characterized in that the projectile (1) has a stop, at least a part (44) of which is located in the connection piece (14) between the detonator (18) and the body (10) of the projectile, and in that the tail fin (16) has an aperture (52) which can come opposite the part (44) of the stop, in order to allow the latter to be ejected at the time of impact.

4. Device according to any one of Claims 1 to 3, characterized in that the projectile (1) has a locating screw (54) screwed into the connection piece (14), and in that the tail fin (16) has a slot (55) which allows it to be guided by the screw (54) during its movement along the piece (14) at the moment of impact.

5. Device according to any one of Claims 1 to 4, characterized in that the means of transmitting the detonation energy of the detonator (28) to the explosive charge (12) comprise a detonating fuse (20), one end (21) of which is arranged in the vicinity of the detonator (18) and at least part of which is located in the explosive charge (12).

6. Projectile which can be used in the device according to any one of Claims 1 to 5.

## Patentansprüche

1. Gerät zum Auslösen von Lawinen mit einem Geschoß (1), das versehen ist mit : einem Geschoßkörper (10), einem hiermit verbundenen Verbindungsstück (14), einer Sprengladung (12), einem Zünder (18), einer Zündnadel (28), einem entlang dem Verbindungsstück (14) bewegbaren Leitwerk (16), wobei der Zünder (18) und die Zündnadel (28) derart angeordnet sind, daß die Zündnadel (28) im Verlauf dieser Bewegung auf den Zünder (18) auftrifft, und Mitteln zur Übertragung der Sprengenergie des Zünders (18) auf die Sprengladung (12), dadurch gekennzeichnet, daß das Gerät außerdem ein Abwurfrohr (2) zur Aufnahme des Geschosses (1) aufweist und daß das Geschoß (1) versehen ist mit : einem Auswerferstift (34), der sich normalerweise in einer Verriegelungsstellung befindet, in der er jede Bewegung des Leitwerks (16) relativ zum Verbindungsstück (14) in Richtung einer Annäherung der Zündnadel (28) an den Zünder (18) unterbindet, und einer Feder (36), die den Auswerferstift (34) aus seiner Verriegelungsstellung zu entfernen sucht, wobei der Auswerferstift (34) ein Ende aufweist, das mit der Innenwand des Abwurfrohrs (2) in Anschlag bringbar ist, wenn sich das Geschoß (1) im Innern des Abwurfrohrs (2) befindet, und eine solche Länge besitzt, daß er sich immer noch in Verriegelungsstellung befindet, wenn sein Ende an die Innenwand des Abwurfrohrs (2) anschlägt.

2. Gerät nach Anspruch 1, dadurch gekennzeichnet, daß das Geschoß (1) einen Transportstift (40) aufweist, der mit dem Auswerferstift (34) verbunden ist, um dessen unter der Wirkung der Feder (36) erfolgenden Auswurf zu verhindern.

3. Gerät nach einem der Ansprüche 1 und 2, dadurch gekennzeichnet, daß das Geschoß (1) einen Unterbrecher aufweist, bei dem sich mindestens ein Teil (44) im Verbindungsstück (14) zwischen dem Zünder (18) und dem Geschoßkörper (10) befindet, und daß das Leitwerk (16) mit einem Fenster (52) versehen ist, das in eine mit dem Unterbrecherteil (44) fluchtende Stellung bringbar ist, so daß letzteres beim Aufprall auswerfbar ist.

4. Gerät nach einem der Ansprüche 1 bis 3, dadurch gekennzeichnet, daß das Geschoß (1) eine Positionierschraube (54) aufweist, die in das Verbindungsstück (14) eingeschraubt ist, und daß das leitwerk (16) einen Schlitz (55) besitzt, der mittels der Positionierschraube (54) die Führung des Leitwerks (16) im Verlauf dessen Bewegung entlang des Verbindungsstücks (14) beim Aufprall ermöglicht.

5. Gerät nach einem der Ansprüche 1 bis 4, dadurch gekennzeichnet, daß die Mittel zur Übertragung der Sprengenergie des Zünders (18) auf die Sprengladung (12) eine Knallzündschnur (20) aufweisen, deren eines Ende nahe dem Zünder (18) angeordnet ist und von der sich wenigstens ein Teil in der Sprengladung (12) befindet.

6. Geschoß verwendbar im Gerät nach einem der Ansprüche 1 bis 5.
